# EUROPÄISCHE PATENTSCHRIFT

(11) **EP 3 855 065 B1**
(45) Veröffentlichungstag und Bekanntmachung des Hinweises auf die Patenterteilung: **28.06.2023**
(21) Anmeldenummer: 20192452.9
(22) Anmeldetag: 24.08.2020
(51) Int. Cl.: F21S 4/15, F21S 4/10, F21V 21/088, F21Y 115/10, F21W 131/10, F21W 121/04

(54) **BELEUCHTUNGSANORDNUNG**
LIGHTING ASSEMBLY
AGENCEMENT D'ÉCLAIRAGE

(30) Priorität: 22.01.2020 DE 102020101485
(43) Veröffentlichungstag der Anmeldung: 28.07.2021
(73) Patentinhaber: F-H-S International GmbH & Co. KG, 41238 Mönchengladbach (DE)
(72) Erfinder: BECKERS, Hans-Walter, 41238 Mönchengladbach (DE)
(74) Vertreter: Richly & Ritschel Patentanwälte PartG mbB

(56) Entgegenhaltungen:
- EP-A1- 2 999 381
- EP-B1- 2 999 381
- CN-A- 108 674 080
- JP-U- 3 221 571

## Beschreibung

Die vorliegende Erfindung betrifft eine Beleuchtungsanordnung, insbesondere eine Beleuchtungsanordnung, welche die Form und/oder Anmutung eines Weihnachtsbaums aufweist.

Es sind Beleuchtungsanordnungen bekannt, die beispielsweise zur Dekoration von Weihnachtsbäumen verwendet werden können oder die an einem externen Objekt angebracht werden können, um die Anmutung eines Weihnachtsbaums zu vermitteln. Solche bekannten Beleuchtungsanordnungen können eine Lichterkette aufweisen, deren Positionierung mithilfe von Bändern gewährleistet wird, an denen die Lichterkette befestigt wird. Wie beispielsweise in der EP 2 999 381 A1 beschrieben, handelt es sich bei der Lichterkette um ein elektrisch leitendes Kabel mit daran befestigten Leuchtmitteln, wobei das elektrisch leitende Kabel lose in Führungselementen eingehängt ist und hierüber an den Bändern mehr oder weniger befestigt wird.

Es hat sich herausgestellt, dass diese Art der Anbringung mehrere Nachteile aufweist. Beispielsweise ist aufgrund der losen Anbringung eine nachhaltige Positionierung der an der Lichterkette befestigten Leuchtelemente nicht möglich. Mit anderen Worten verrutschen die Leuchtelemente leicht oder aber die Lichterkette rutscht aus den Führungselementen heraus. Dies gilt insbesondere bei der Anbringung der Beleuchtungsanordnung im Außenbereich, wo beispielsweise Wind auf die Lichterkette einwirkt. Ebenfalls zeigte sich beispielsweise, dass der Aufbau der Beleuchtungsanordnung nachteilbehaftet ist, da das Einfädeln der Lichterkette in die Führungselemente umständlich wie zeitaufwendig ist und es häufig zu einer Verdrehung und/oder Verknotung der Lichterkette kommt, wenn diese in die Führungselemente eingelegt werden soll. Als weiteres Beispiel für die nachteilige Beleuchtungsanordnung des Standes der Technik sei genannt, dass das elektrisch leitende Kabel häufig einem erhöhten Stress (beispielsweise erneut durch auftretenden Wind im Außenbereich oder aber während des Einlegens in die Führungselemente) ausgesetzt ist und es hier zu Kabelbrüchen kam.

Die vorliegende Erfindung stellt eine verbesserte Beleuchtungsanordnung bereit, welche die zuvor genannten und weitere Nachteile des Standes der Technik behebt.

Gelöst wird diese Aufgabe mit einer Beleuchtungsanordnung nach dem Anspruch 1. Vorteilhafte Ausgestaltungen der Erfindung ergeben sich aus den Unteransprüchen sowie den folgenden Ausführungen (soweit sie durch die Ansprüche gestützt werden).

Die erfindungsgemäße Beleuchtungsanordnung weist zumindest zwei Bänder mit jeweils einem ersten Ende und einem zweiten Ende auf, sie weist weiterhin zumindest eine Lichterkette auf, die ihrerseits zumindest ein Leuchtmittel aufweist. Die zwei Bänder der erfindungsgemäßen Beleuchtungsanordnung verlaufen von einem gemeinsamen Bereich aus. Hierbei sind die ersten Enden der zwei Bänder in dem Bereich angeordnet, wobei diese ersten Enden näher zueinander angeordnet sind, als die zweiten Enden der Bänder. Weiterhin erstreckt sich die Lichterkette zwischen den zwei Bändern. Die erfindungsgemäße Beleuchtungsanordnung weist weiterhin zumindest zwei Befestigungsmittel auf, über welche die Lichterkette an jeweils einem der zwei Bänder in einem Knotenpunkt befestigt ist und wobei das Befestigungsmittel zumindest eine translatorische Bewegung der Lichterkette relativ zu dem Band verhindert, wobei das Befestigungsmittel ein einstückig hergestellter Clip aus Kunststoff ist, wobei der Clip aus zumindest zwei Untereinheiten besteht, die über eine flexible Verbindung miteinander verbunden sind, wobei der Clip einen Aufnahmeraum für einen Abschnitt zumindest eines Bandes und für einen Abschnitt zumindest einer Lichterkette aufweist und wobei der Aufnahmeraum zwischen den sich im geschlossenen Zustand des Clips zugewandten Oberflächen der Untereinheiten gebildet wird, wobei die erste Untereinheit als auch die zweite Untereinheit des Clips mehrere Vorsprünge in Form von voneinander beabstandeten Rippen aufweist, wobei die Rippen entlang ihrer Längserstreckung im Wesentlichen parallel zueinander verlaufen,wobei die Rippen an der ersten Untereinheit und an der zweiten Untereinheit so angeordnet sind, dass die Rippen im geschlossenen Zustand des Clips nicht direkt gegenüber liegen.

Aufgrund der Vermeidung einer zumindest translatorischen Bewegung der Lichterkette relativ zu dem Band durch die Befestigungsmittel wird vorteilhafterweise gewährleistet, dass insbesondere die Leuchtmittel der Lichterkette, aber auch die Lichterkette an sich, sicher an den gewünschten Positionen positioniert verbleiben.

Bei der Beleuchtungsanordnung handelt es sich bevorzugt um eine faltbare Beleuchtungsanordnung. Die Beleuchtungsanordnung weist weiter bevorzugt einen zusammengefalteten sowie einen entfalteten Zustand auf.

In dem entfalteten Zustand ist die Beleuchtungsanordnung bevorzugt an einem Objekt befestigt. Weiter bevorzugt sind hierbei die ersten Enden der Bänder oberhalb der zweiten Enden der Bänder angeordnet. Mit anderen Worten verlaufen die zwei Bänder von dem gemeinsamen Bereich aus abwärts, bzw. liegen die zweiten Enden entlang der Bänder abwärts der ersten Enden. Hiermit ist auch der Bereich der Beleuchtungsanordnung oberhalb der zweiten Enden der Bänder der Beleuchtungsanordnung angeordnet. Dieser Bereich kann damit auch als apikaler Bereich bezeichnet werden. Der Zustand, in dem sich die Beleuchtungsanordnung dann befindet, kann als aufgebauter Zustand bezeichnet werden.

Weiterhin sind die zwei Bänder bzw. die ersten Enden der zwei Bänder in dem gemeinsamen Bereich bevorzugt mittelbar oder unmittelbar miteinander verbunden, wie weiter unten noch ausgeführt wird.

Die ersten Enden der zwei Bänder sind, bevorzugt im entfalteten und/oder aufgebauten Zustand der Beleuchtungsanordnung, näher zueinander angeordnet, als dies die zweiten Enden dieser Bänder sind. Dies bedeutet, dass die Bänder nicht parallel verlaufen, sondern ausgehend vom gemeinsamen Bereich und abwärts gesehen auseinanderlaufen. Mit anderen Worten wird durch die zwei Bänder im Wesentlichen ein (nach unten geöffnetes) Dreieck gebildet, wobei der gemeinsame Bereich eine Spitze dieses Dreiecks bildet und die Bänder zwei Schenkel dieses Dreiecks.

Bei dem Objekt, an welchem die Beleuchtungsanordnung befestigt werden kann, kann es sich um jegliches geeignetes, bevorzugt festes, Objekt handeln, welches eine Befestigung der Beleuchtungsanordnung zulässt und welches bevorzugt in der Lage ist, das Gewicht der Beleuchtungsanordnung zu tragen. Bevorzugte Beispiele für ein solches Objekt schließen ein: eine Zimmer- oder Raumdecke, eine Wand, einen Pfosten, eine Tür oder einen Baum. Das Objekt zur Befestigung der Beleuchtungsanordnung im aufgebauten Zustand kann ein externes Objekt sein oder aber Teil der erfindungsgemäßen Beleuchtungsanordnung. In einer ganz besonders bevorzugten Ausführungsform handelt es sich bei dem Objekt das Teil der erfindungsgemäßen Beleuchtungsanordnung ist, um ein zerlegbares Objekt, dass aus Untereinheiten besteht. Die Untereinheiten sind miteinander verbindbar, bevorzugt entlang ihrer Längserstreckung. Dies hat den Vorteil, dass die erfindungsgemäße Beleuchtungsanordnung im zerlegten Zustand platzsparend zu verpacken ist. Weiter bevorzugt besteht das zerlegbar ausgeführte Objekt aus zumindest zwei, bevorzugt zumindest drei oder vier Untereinheiten. Die Untereinheiten sind weiter bevorzugt als Hohlkörper, besonders bevorzugt zylinderförmig und/oder aus Metall, ausgeführt.

Weiter bevorzugt kann das Objekt zur Befestigung der Beleuchtungsanordnung auch ein Mittel zur Verankerung des Objekts im Erdboden aufweisen. Hierdurch kann eine sichere Verankerung der Beleuchtungsanordnung gewährleistet werden, wenn diese im Au-ßenbereich aufgebaut wird. Vorzugsweise ist dieses Mittel zur Verankerung im Erdboden auf der dem gemeinsamen Bereich gegenüberliegenden Seite des Objekts angeordnet, wenn sich die Beleuchtungsanordnung im aufgebauten Zustand befindet. Bevorzugte Mittel zur Verankerung im Erdboden schließen einen Hering, sowie einen Metallstab ein.

Ganz besonders bevorzugt ist das Objekt zur Befestigung der Beleuchtungseinrichtung, wie zuvor beschrieben, zerlegbar und besteht aus mehreren miteinander verbindbaren Untereinheiten. Das Mittel zur Verankerung des Objekts im Boden ist Teil einer Untereinheit des Objekts, bevorzugt der dem gemeinsamen Bereich gegenüberliegenden Untereinheit, wenn sich die Beleuchtungsanordnung im aufgebauten Zustand befindet.

Die Beleuchtungsanordnung kann vorgesehen sein, in einem Innenbereich eines Gebäudes oder im Außenbereich verwendet zu werden. In letzterem Fall sind die Komponenten der Beleuchtungsanordnung vorteilhafterweise so ausgestaltet, dass sie der Einwirkung von Feuchtigkeit widerstehen können. Dies gilt insbesondere für die Leuchtmittel der Lichterkette, die vorzugsweise gekapselt vorliegen.

Die Bänder der Beleuchtungsanordnung können aus jedem geeigneten Material bestehen, welches insbesondere eine Befestigung der Lichterkette an den Bändern und damit Positionierung der Leuchtmittel der Lichterkette erlaubt. Bevorzugt sind die Bänder der Beleuchtungsanordnung als Textilbänder ausgeführt, wobei das Textil weiter bevorzugt ein Textilgewebe ist, d.h. Textilgewebebänder vorliegen.

Die Bänder der Beleuchtungsanordnung können bevorzugt eine Zugentlastung aufweisen, die sich noch bevorzugter im Wesentlichen über die gesamte Länge der Bänder erstreckt.

Die Zugentlastung ist weiter bevorzugt über eine Verklebung und/oder über ein Vernähen (insbesondere ein Umwickeln von Zugentlastung und Band mit einem Garn) mit den Bändern verbunden.

Hierdurch wird vorteilhafterweise eine sichere Verbindung der Zugentlastung mit den Bändern erreicht.

Bei der Zugentlastung kann es sich um jegliches geeignetes Material handeln, welches die Aufnahme von Kräften bewerkstelligen kann, die auf die Bänder der Beleuchtungsanordnung wirken. Insbesondere handelt es sich bei diesen Kräften um Kräfte, die auf die Längserstreckung der Bänder wirken. Besonders bevorzugt besteht die Zugentlastung der Bänder aus einem Kunststoffmaterial. Ganz besonders bevorzugt handelt es sich bei der Zugentlastung der Bänder um einen Kunststoffschlauch. Dies hat den weiteren Vorteil, dass aufgrund der Schlauchgeometrie auch eine Stabilisierung der Bänder gegenüber einem Abknicken erfolgt, ohne das Gewicht der Beleuchtungsanordnung unnötig zu erhöhen. Weiter bevorzugt kann der als Zugentlastung dienende Kunststoffschlauch auch weitere Materialen aufweisen. Ganz besonders bevorzugt umgibt der Kunststoffschlauch eine zumindest eine Metalllitze. Bevorzugt kann es sich bei der Zugentlastung um eine Einzeladerleitung oder, noch bevorzugter, eine Mehraderleitung handeln. Dies hat den Vorteil, dass eine sehr stabile und verlässliche Zugentlastung über dieselbe kostengünstige und leicht zu beziehende, sowie leicht zu verarbeitende Komponente umgesetzt werden kann, die auch für die Herstellung der Lichterkette der Erfindung eingesetzt werden kann (elektrische Verkabelung, wie weiter unten beschrieben).

Der gemeinsame Bereich wird bevorzugt durch ein im Wesentlichen ringförmiges Element oder dreieckförmiges Element begrenzt. Weiter bevorzugt sind die ersten Enden der Bänder an diesem ringförmigen oder dreieckförmigen Element befestigt. Dies hat den Vorteil, dass insbesondere beim Vorliegen von mehr als zwei Bändern diese leicht in der dreidimensionalen Form angeordnet werden können, die in etwa der eines Baumes entspricht. Das ringförmige oder dreieckförmige Element besteht weiter bevorzugt aus einem Metall, noch bevorzugter wird es aus einem Metalldraht gebildet. Wenn sich im weiteren Verlauf dieser Anmeldung auf das ringförmige Element bezogen wird, ist gleichzeitig immer auch das dreieckförmige Element gemeint. Weiter bevorzugt ist auch die Lichterkette an diesem gemeinsamen Bereich befestigt. Die Befestigung kann ebenfalls reversibel oder irreversibel ausgeführt sein. Durch die zusätzliche Befestigung der Lichterkette an dem gemeinsamen Bereich wird eine erhöhte Stabilität der erfindungsgemäßen Beleuchtungsanordnung erzielt, insbesondere wenn diese sich im aufgebauten Zustand befindet. Die Befestigung der Lichterkette an dem gemeinsamen Bereich kann mittelbar oder unmittelbar erfolgen. Bevorzugt wird eine mittelbare Befestigung, weiter bevorzugt über einen Kabelbinder, der den gemeinsamen Bereich mit der Lichterkette verbindet. Somit können Beschädigungen der Lichterkette, die durch eine direkte Befestigung erfolgen können, wirksam vermieden werden.

Der gemeinsame Bereich, insbesondere das ringförmige oder dreieckförmige Element, kann weiter bevorzugt ein Befestigungsmittel zur Befestigung an dem zuvor genannten Objekt aufweisen. Besonders bevorzugt handelt es sich bei dem Befestigungsmittel um einen Haken, insbesondere einen Haken, der einstückig mit dem ringförmigen Element geformt ist. Durch das Befestigungsmittel am ringförmigen Element wird vorzugsweise die Anbringung/Befestigung der Beleuchtungsanordnung an dem Objekt erleichtert. In einer ganz besonders bevorzugten Ausführungsform ist der gemeinsame Bereich, bevorzugt das dreieckförmige oder ringförmige Element, unmittelbar mit dem Objekt verbunden. Weiter bevorzugt handelt es sich bei der Verbindung um eine stoffschlüssige Verbindung, insbesondere um eine Verschweißung. Ganz besonders bevorzugt wird diese Ausführungsform, wenn es sich bei dem Objekt um das zuvor beschriebene zerlegbare Objekt aus mehreren Untereinheiten handelt.

Die ersten Enden der Bänder können ein Befestigungselement aufweisen, mittels dessen sie in dem gemeinsamen Bereich befestigt werden können. Das Befestigungselement kann vorgesehen sein, mit einem Befestigungselement an dem ersten Ende eines oder mehrerer weiterer Bänder befestigt zu werden. Bevorzugt ist das Befestigungselement jedoch dazu geeignet, an dem im wesentlichen ringförmigen Element befestigt zu werden, welches den gemeinsamen Bereich begrenzt. Besonders bevorzugt handelt es sich bei dem Befestigungselement am ersten Ende des Bandes um einen Haken oder noch bevorzugter eine Schlaufe, wobei die Schlaufe weiter bevorzugt aus dem Band selbst gebildet wird. Ebenfalls bevorzugt handelt es sich dabei um eine Schlaufe, die zerstörungsfrei geöffnet werden kann. Dies kann beispielsweise und bevorzugt mittels eines Druckknopfes oder eines Klettverschlusses erfolgen. Die Schlaufe kann jedoch auch so ausgestaltet sein, dass diese nicht zerstörungsfrei geöffnet werden kann, beispielsweise durch ein Vernähen oder Verkleben des Bandmaterials mit sich selbst. Die Verwendung einer Schlaufe und/oder eines Hakens ist besonders dann von Vorteil, wenn es sich bei dem ringförmigen Element um einen Metalldraht o. ä. handelt, den die Schlaufe umschließt.

Die zweiten Enden der Bänder sind bevorzugt dazu vorgesehen, mit einem externen Objekt mittelbar oder unmittelbar verbunden zu werden. Bei diesem externen Objekt handelt es sich weiter bevorzugt um den Erdboden oder den Boden eines Raumes.

Besonders bevorzugt weisen die zweiten Enden der Bänder eine Spannvorrichtung auf. Hierdurch kann vorteilhafterweise die Beleuchtungsanordnung im entfalteten und/oder aufgebauten Zustand leichter in einer bestimmten Form gehalten werden. Weiterhin wird durch den Zug auf den Bändern letztlich auch die Anordnung der Lichterkette stabilisiert. Besonders bevorzugt handelt es sich bei der Spannvorrichtung um einen elastischen Bereich des zweiten Endes der Bänder.

Die Spannvorrichtung kann jedoch auch durch das Zusammenwirken der zweiten Enden der Bänder mit jeweils einem Hering umgesetzt sein, wie dies weiter unten beschrieben wird. Besonders - aber nicht nur - in diesem Fall kann das zweite Ende der Bänder auch nicht-elastisch ausgeführt sein. Hierbei weist bevorzugt das zweite Ende der Bänder eine Schlaufe auf, die aus dem Band selbst gebildet sein kann. Mit dieser Schlaufe kann bevorzugt ein weiterer Abschnitt verbunden sein, der ebenfalls als Textilband ausgeführt sein kann und der weiter bevorzugt an seinem abliegenden Ende eine Schlaufe, einen Haken oder eine Öse aufweist. Hierüber wird das zweite Ende bevorzugt mit einem im Erdreich verankerten Hering verbunden. Eine solche Ausgestaltung ist insbesondere bei der Verwendung der Beleuchtungsanordnung im Au-ßenbereich von Vorteil, da über die Heringe eine schnelle und bequeme Verankerung und Absicherung der Beleuchtungsanordnung erreicht werden kann. Vorzugsweise sind die Heringe ebenfalls Bestandteil der erfindungsgemäßen Beleuchtungsanordnung.

Noch weiter bevorzugt weisen die Heringe mehrere Aufnahmebereiche für die Schlaufe, den Haken oder die Öse am zweiten Ende des Bandes auf, wobei die Aufnahmebereiche auf verschiedenen Höhen des Herings angeordnet sind. Die Aufnahmebereiche des Herings ermöglichen jeweils eine sichere Fixierung des zweiten Endes eines Bandes und können beispielsweise durch Kerben in dem Hering gebildet werden, in welche das zweite Ende des Bandes bzw. sein abliegendes Ende eingreift. Hierdurch kann die auf das Band wirkende Spannkraft einfach variiert werden. Die Aufnahmebereiche des Herings können weiterhin Hinterschnitte aufweisen, um eine sichere Fixierung des Bandes zu gewährleisten.

Selbstverständlich kann diese Weiterentwicklung des zweiten Endes des Bandes und/oder die Verwendung und das Zusammenspiel mit einem Hering auch dann eingesetzt werden, wenn das Band an seinem zweiten Ende einen elastischen Bereich aufweist. Ebenso können die Schlaufe, der Haken oder die Öse auch direkt an dem zweiten Ende des Bandes befestigt sein oder - bei Vorliegen einer Schlaufe - auch durch das Band selbst gebildet werden.

Hierdurch kann ebenfalls die zuvor beschriebene Verwendung der Heringe eingesetzt werden.

Die Lichterkette weist zumindest ein Leuchtmittel sowie zumindest eine elektrische Verkabelung auf. Die elektrische Verkabelung verbindet hierbei die Leuchtmittel der Lichterkette elektrisch leitend miteinander. Bevorzugt wird die elektrische Verkabelung durch zumindest eine Mehraderleitung gebildet.

Bei dem Leuchtmittel handelt es sich bevorzugt um ein elektrisches Leuchtmittel. Noch bevorzugter handelt es sich bei dem elektrischen Leuchtmittel um eine LED oder um eine Kombination von zumindest zwei, bevorzugt zumindest drei verschiedenfarbigen LEDs. Weiter bevorzugt weist die Lichterkette mehr als ein Leuchtmittel auf und die Leuchtmittel sind in im Wesentlichen äquidistanten Abständen zueinander entlang der Lichterkette angeordnet. Wie bereits oben ausgeführt, sind die Leuchtmittel bevorzugt gekapselt und/oder vor dem Eindringen von Flüssigkeit geschützt. Eine besonders bevorzugte Kapselung des Leuchtmittels kann durch den Einsatz eines Schrumpfschlauchmaterials erfolgen, der bereichsweise über dem Leuchtmittel angeordnet wird. Das erfindungsgemäße Leuchtmittel kann damit zumindest bereichsweise, insbesondere an seinem elektrischen Anschlussbereich, von einem Schrumpfschlauchmaterial umgeben sein.

Die Lichterkette kann bevorzugt eine Zugentlastung aufweisen, die sich noch bevorzugter im Wesentlichen über die gesamte Länge der Lichterkette erstreckt. Weiter bevorzugt ist eine Zugentlastung zumindest im Bereich der Leuchtmittel, die entlang der Lichterkette angeordnet sind, vorhanden. Bei der Zugentlastung kann es sich um jegliches geeignetes Material handeln, welches die Aufnahme von Kräften bewerkstelligen kann, die auf die elektrische Verkabelung der Lichterkette wirkt. Bei der Zugentlastung kann es sich um dieselben Arten einer Zugentlastung handeln, wie dies oben für die Bänder ausgeführt wurde. Insbesondere handelt es sich bei diesen Kräften um Kräfte, die auf die Längserstreckung der elektrischen Verkabelung der Lichterkette wirken. Ganz besonders bevorzugt handelt es sich bei der Zugentlastung der Lichterkette um ein Textilband, noch bevorzugter ein Textilgewebeband.

Die Zugentlastung ist weiter bevorzugt über eine Verklebung und/oder über ein Vernähen (insbesondere ein Umwickeln mit einem Garn) mit der elektrischen Verkabelung und/oder den Leuchtmitteln verbunden. Hierdurch wird vorteilhafterweise eine sichere Verbindung der Zugentlastung mit der Lichterkette erreicht.

Die Lichterkette erstreckt sich zwischen den zumindest zwei Bändern. Mit anderen Worten verläuft die Lichterkette von dem Knotenpunkt der Lichterkette mit einem ersten Band zu dem Knotenpunkt der Lichterkette eines zweiten Bands.

Bevorzugt können, insbesondere im aufgebauten Zustand der Beleuchtungsanordnung, die Knotenpunkte des ersten Bandes mit der Lichterkette im Wesentlichen auf gleicher Höhe liegen, wie die Knotenpunkte des zweiten Bandes mit der Lichterkette. Unter der Höhe kann bevorzugt der Abstand zum ersten Ende eines Bandes entlang der Längserstreckung dieses Bandes verstanden werden.

Eine solche Anordnung hat zum Ergebnis, dass sich die Lichterkette im aufgebauten Zustand im Wesentlichen horizontal erstreckt. Mit anderen Worten ist die Lichterkette im Wesentlichen rechtwinklig zu den beiden Bändern angeordnet, wobei nicht außer Acht gelassen wird, dass die Bänder vom gemeinsamen Bereich aus betrachtet nach unten verlaufen und auseinanderlaufen. Eine solche Anordnung der Knotenpunkte hat den Vorteil, dass die Lichterkette relativ leicht an den Bändern angebracht werden kann, da alle Knotenpunkte im Wesentlichen auf derselben Höhe liegen.

Ebenfalls bevorzugt können die Knotenpunkte der beiden Bänder auf unterschiedlichen Höhen und besonders bevorzugt versetzt zueinander angeordnet sein. Mit anderen Worten sind die Knotenpunkte der Bänder in Bezug auf die Längserstreckung der Bänder versetzt zueinander angeordnet. Die Lichterkette erstreckt sich dann zwischen den beiden Bändern nicht im Wesentlichen horizontal und/oder im rechten Winkel zu diesen Bändern. Hierdurch kann noch bevorzugter eine Zickzack-Anordnung der Lichterkette erreicht werden. Dies hat den Vorteil, dass diese im aufgebauten Zustand eine besonders lebensechte Darstellung eines Weihnachtsbaums abgibt. Weiter bevorzugt sind hierbei die Knotenpunkte der beiden Bänder regelmäßig versetzt zueinander angeordnet, noch bevorzugter liegt der Knotenpunkt des ersten Bandes im Wesentlichen auf der Höhe, die genau zwischen zwei Knotenpunkten des anderen Bandes liegt.

Die Lichterkette kann sowohl reversibel als auch irreversibel an den Knotenpunkten mit den Bändern befestigt sein. Unter einer irreversiblen Befestigung wird hierbei eine Befestigung verstanden, die nicht zerstörungsfrei zu lösen ist. Beispiele hierfür sind ein Verkleben und/oder ein Annähen (insbesondere ein Umwickeln mit einem Garn) der Lichterkette an die Bänder. Ein bevorzugtes irreversibles Verbinden der Lichterkette mit den Bändern hat den Vorteil, dass ein Aufbau (und Abbau) der Beleuchtungsanordnung erleichtert wird. Dies gilt insbesondere daher, da ein Anbringen bzw. Abnehmen der Lichterkette von den Bändern entfällt.

Besonders bevorzugt ist die Lichterkette reversibel an den Knotenpunkten mit den Bändern befestigt. Dies hat unter anderem die Vorteile, dass die Lichterkette erst nach dem Spannen der Bänder an diesen angebracht werden kann und dass ein Austausch der Lichterkette ermöglicht wird. Ein weiterer besonderer Vorteil einer solchen reversiblen Befestigung liegt jedoch darin, dass die Lichterkette auf verschiedenen Höhen zwischen zwei benachbarten Bändern befestigt werden kann und/oder beim Vorliegen von zumindest drei Bändern die Lichterkette nicht mit allen der Bänder befestigt zu werden braucht. Vorteilhafterweise kann dadurch die Konfiguration und damit der optische Eindruck der Beleuchtungsanordnung leicht variiert werden.

Bei den Befestigungsmitteln zwischen Lichterkette und Bändern handelt es sich um jegliche geeignete Mittel (erfindungsgemäß handelt es sich nur um ein Clip gemäß Anspruch 1) die eine Befestigung der Lichterkette in jeweils einem Knotenpunkt zwischen der Lichterkette und einem Band ermöglichen, und wobei durch die Befestigung der Lichterkette an dem Band zumindest eine translatorische Bewegung der Lichterkette relativ zu dem Band verhindert wird. Hierdurch wird vorteilhafterweise erreicht, dass die Positionierung der Lichterkette als auch der an der Lichterkette befestigten Leuchtmittel zuverlässig gewährleistet werden kann, was insbesondere bei auf die Lichterkette und/oder die Bänder wirkenden Kräften, wie sie beispielsweise durch Wind verursacht werden können, von Vorteil ist. Ebenso wird die sichere Positionierung auch dann gewährleistet, wenn Kräfte auf die beiden Bänder wirken, wie dies beispielsweise dann auftritt, wenn die beiden Bänder im Erdboden verankert werden und/oder gespannt werden.

Weiter bevorzugt kann das Befestigungsmittel zusätzlich auch eine rotatorische Bewegung der Lichterkette relativ zum Band verhindern. Hierdurch wird vorteilhafterweise eine besonders sichere und stabile Positionierung der Lichterkette an den Bändern erreicht.

Besonders bevorzugte Befestigungsmittel (nicht unbedingt gemäß der Erfindung) sind Druckknopfverbindungen, Nahtverbindungen, Klettverbindungen und/oder Klebeverbindungen. Hierbei sind die Druckknopfverbindungen Beispiele für Befestigungsmittel, die eine translatorische Bewegung der Lichterkette relativ zu dem Band verhindern, wobei weiterhin eine reversible Verbindung hergestellt wird. Bei den Klettverbindungen handelt es sich um Befestigungsmittel, die sowohl eine translatorische als auch eine rotatorische Bewegung der Lichterkette relativ zu dem Band verhindern, wobei weiterhin eine reversible Verbindung hergestellt wird. Bei einer Nahtverbindung handelt es sich um eine reversible Verbindung, genauso wie bei einer Klebeverbindung. Nahtverbindung und Klebeverbindung können so ausgeführt sein, dass diese entweder nur eine translatorische Bewegung oder bevorzugt zusätzlich eine rotatorische Bewegung der Lichterkette relativ zu dem Band verhindern.

Für eine Nahtverbindung im Sinne der vorliegenden Offenlegung ist es nicht zwingend erforderlich, dass das für die Naht verwendete Material, beispielsweise ein Garn oder eine Schnur, durch ein anderes Material hindurchtritt. Eine Nahtverbindung im Sinne der vorliegenden Offenlegung, die auch bevorzugt wird, besteht auch dann, wenn eine Umwickelung der zwei zu verbindenden Komponenten mit dem für die Naht verwendeten Material, beispielsweise einem Garn, erfolgt.

Dies bedeutet insbesondere und bevorzugt für eine mögliche Nahtverbindung zwischen dem Band und einer Zugentlastung, dass das Band an der Zugentlastung, beispielsweise und bevorzugt einem Kunststoffschlauch, anliegt und das für die Naht verwendete Material über im Wesentlichen die gesamte Länge von Band und Zugentlastung diese beiden Elemente umwickelt. Diese Umwickelung kann vorzugsweise wendelförmig sein.

Für eine bevorzugte mögliche Nahtverbindung zwischen der Lichterkette und einer Zugentlastung liegt die Lichterkette, hierbei vorzugsweise mit deren elektrischer Verkabelung, an der Zugentlastung an, wobei die Zugentlastung weiter vorzugsweise ein Textilband ist. Das für die Naht verwendete Material umwickelt im Wesentlichen die gesamte Länge von Lichterkette und Zugentlastung und die Umwickelung ist vorzugsweise wendelförmig.

Für eine Nahtverbindung in einem Knotenpunkt durchdringt das für die Naht verwendete Material vorzugsweise zumindest das Band und/oder dessen Zugentlastung. Hierbei kann das für die Naht verwendete Material die Lichterkette umwickeln. Weiter bevorzugt durchdringt das für die Naht verwendete Material ebenfalls die Zugentlastung der Lichterkette.

Die Befestigungsmittel können an der Lichterkette angeordnet sein, sie können zusätzlich oder alternativ an dem Band angeordnet sein. Bevorzugt handelt es sich bei den Befestigungsmitteln um zusammenwirkende Befestigungsmittel, deren einer Teil an der Lichterkette angeordnet ist, während der korrespondierende andere Teil des Befestigungsmittels an dem Band angeordnet ist. Ein bevorzugtes Beispiel hierfür sind Druckknopfverbindungen und Klettverbindungen.

Ein Befestigungsmittel gemäß der Erfindung ist ein Clip. Dieser ist aus einem Kunststoff, einstückig und im Spritzguss, hergestellt. Ein Abschnitt zumindest eines Bandes und ein Abschnitt zumindest einer Lichterkette werden in einem Aufnahmeraum des Clips aufgenommen. Hierbei kommt es zur Ausbildung eines Kraftschlusses, sodass zumindest eine translatorische Bewegung der Lichterkette relativ zu dem Band verhindert wird. Bevorzugt handelt es sich bei dem im Aufnahmeraum angeordneten Abschnitt der Lichterkette um einen Abschnitt der Lichterkette der keine Leuchtmittel aufweist. Besonders bevorzugt werden ein Abschnitt genau eines Band und ein Abschnitt genau einer Lichterkette im Aufnahmeraum des Clips aufgenommen. Wie an anderer Stelle ausgeführt, können das Band und/oder die Lichterkette eine Zugentlastung aufweisen.

Der Clip weist zwei Untereinheiten auf, die jeweils ein Verbindungsmittel zur Ausbildung einer reversiblen, formschlüssige Verbindung der beiden Untereinheiten aufweisen. Bei der Ausbildung der Verbindung kommen dabei die beiden Verbindungsmittel miteinander in Wirkverbindung. Weiter bevorzugt handelt es sich bei der Verbindung um eine Verrastung und/oder bei den Verbindungsmitteln um Rastnasen. Die beiden Untereinheiten sind zusätzlich über eine flexible Verbindung miteinander verbunden. Dies hat den Vorteil, dass die beiden Untereinheiten in einer Ausrichtung zueinander positioniert sind, die ein sicheres und schnelles Verrasten ermöglicht.

Die flexible Verbindung besteht weiter vorzugsweise aus zwei miteinander verbundenen Schenkeln, die in einem Winkel zueinander angeordnet sind. Der Winkel zwischen den beiden Schenkeln ist in der geöffneten Stellung des Clips kleiner als in der geschlossenen Stellung des Clips. Bevorzugt sind die beiden Schenkel entlang ihrer Längserstreckung miteinander verbunden. Weiter bevorzugt wird der Winkel zwischen den beiden Schenkeln der flexiblen Verbindung dadurch erreicht, dass sich zwischen den beiden miteinander verbundenen Schenkeln ein Knick befindet. Weiter bevorzugt sind die beiden Schenkel durch einen zwischen ihnen liegenden Zwischenbereich miteinander verbunden in welchem sich ein Knick befindet. Vorteilhafterweise wird beim Schließen bzw. Zuklappen des Clips der Winkel zwischen den beiden Schenkeln vergrößert. Hierdurch ergibt sich eine Rückstellkraft, die den Clip in seiner geöffneten Stellung offenhält. Weiterhin wirkt die Rückstellkraft auch auf die Verbindungsmittel bzw. Verrastung des Clips, wodurch die geschlossene Stellung des Clips gesichert wird.

Der Aufnahmeraum des Clips wird zwischen den sich im geschlossenen Zustand des Clips zugewandten Oberflächen der beiden Untereinheiten des Clips gebildet. Wenn der Clip geschlossen ist, d.h. beispielsweise die formschlüssige Verbindung zwischen den beiden Untereinheiten hergestellt wurde, wird zumindest eine kraftschlüssige Verbindung zwischen Clip sowie in dem Aufnahmeraum befindlichen Band und Lichterkette hergestellt. Hierdurch wird zumindest eine translatorische Bewegung der Lichterkette relativ zu dem Band sicher verhindert. Auch eine rotatorische Bewegung von Lichterkette und Band kann hierdurch zusätzlich wirksam verhindert werden.

Zumindest eine der beiden Untereinheiten des Clips weist an der Oberseite, die im geschlossenen Zustand des Clips der Oberseite der zweiten Untereinheit zugewandt ist, zumindest einen Vorsprung auf, der in den Aufnahmeraum ragt. Hierdurch wird der Kraftschluss zwischen Clip und Band bzw. Lichterkette noch erhöht und es kann, je nach Ausgestaltung des Vorsprungs, auch ein Formschluss erreicht werden.

Auch die weitere Untereinheit des Clips weist zumindest einen in den Aufnahmeraum ragenden Vorsprung auf. Die Vorsprünge der ersten und der zweiten Untereinheit sind in Form von zumindest jeweils zwei voneinander beabstandeten und im Wesentlichen parallel zueinander verlaufenden Rippen ausgebildet. Hierdurch können das Band bzw. die Lichterkette vorteilhafterweise so in dem Aufnahmeraum des Clips aufgenommen werden, dass deren Längserstreckung im Wesentlichen parallel zu der Längserstreckung der Rippen verläuft. Die Rippen der ersten Untereinheit und der zweiten Untereinheit sind so zueinander angeordnet, dass sie sich im geschlossenen Zustand des Clips nicht direkt gegenüberliegen.

Besonders bevorzugt sind die Befestigungsmittel oder Teile davon an der Zugentlastung der Lichterkette angeordnet. Hierdurch wird vorteilhafterweise erreicht, dass auftretende Kräfte nicht auf die elektrische Verkabelung der Lichterkette direkt wirken.

In einer ganz besonders bevorzugten Ausführungsform handelt es sich bei der Zugentlastung der Lichterkette um ein Textilband, was noch weiter bevorzugt ein Textilgewebeband ist und wobei ein Teil des Befestigungsmittels an dem Textilband angeordnet ist. Der korrespondierende Teil des Befestigungsmittels ist an dem Band angeordnet, bei dem es sich ebenfalls um ein Textilband, bevorzugt ein Textilgewebeband, handelt. Noch bevorzugter handelt es sich bei diesen Ausführungsformen bei dem Befestigungsmittel um eine Druckknopfverbindung oder eine Klettverbindung. Die Druckknopfverbindung wird ganz besonders bevorzugt, da diese eine leichte und sichere Befestigung an den Textilbändern ermöglicht. Hierbei durchstoßen die beiden korrespondierenden Teile des Befestigungsmittels jeweils die Textilbänder, an denen sie befestigt sind.

Das Befestigungsmittel oder ein Teil davon kann jedoch auch an der elektrischen Verkabelung der Lichterkette angebracht sein. Hierdurch wird eine sehr leichte und kostengünstig herzustellende Lichterkette bereitgestellt, deren Anbringung an die Bänder der Beleuchtungsanordnung unkompliziert bewerkstelligt werden kann.

Die erfindungsgemäße Beleuchtungsanordnung kann bevorzugt eine Spannungsversorgung aufweisen. Hierbei kann jegliche Spannungsversorgung in Betracht gezogen werden, die zum Betreiben des oder der elektrischen Leuchtmittel(s) geeignet ist.

Ebenfalls bevorzugt kann die erfindungsgemäße Beleuchtungsanordnung ein Steuergerät aufweisen, welches zur Ansteuerung des oder der Leuchtmittel geeignet ist. Dies ist insbesondere dann vorteilhaft, wenn die Leuchtmittel mit einer bestimmten Leuchtfrequenz, Helligkeit und/oder mit Farbwechseln betrieben werden sollen. Das Steuergerät kann dementsprechend eingerichtet sein, die Leuchtmittel mit einer bestimmten Leuchtfrequenz, Helligkeit und/oder mit Farbwechseln zu betreiben.

In einer ganz besonders bevorzugten Ausführungsform ist das Steuermittel dazu eingerichtet eine erste Untergruppe der gesamten Leuchtmittel der erfindungsgemäßen Beleuchtungsanordnung konstant leuchten zu lassen, während zumindest eine zweite Untergruppe der gesamten Leuchtmittel, die von der ersten Untergruppe verschieden ist, mit einer bestimmten Frequenz blinkt. Vorteilhafterweise wird hierdurch der Eindruck eines funkelnden Weihnachtsbaums, an welchem echte Kerzen angebracht sind, noch verstärkt. Besonders bevorzugt werden weist die erfindungsgemäße Beleuchtungsanordnung hierfür zumindest zwei Lichterketten mit getrennten Stromkreisen auf, die von dem Steuergerät angesteuert werden können. Die erste Lichterkette weist die erste Untergruppe der Leuchtmittel auf, die zweite Lichterkette weist die zweite Untergruppe der Leuchtmittel auf. Das Steuergerät kann weiter bevorzugt dazu eingerichtet sein, weitere Untergruppen, d.h. bevorzugt eine dritte und/oder eine vierte Untergruppe der gesamten Leuchtmittel anzusteuern und mit einer bestimmten Frequenz blinken zu lassen.

Weiter bevorzugt macht die erste Untergruppe der Leuchtmittel einen Anteil von ≥ 70 und ≤ 90 %, bevorzugt ≥ 75 und ≤ 85 %, am bevorzugtesten etwa 80 % der gesamten Leuchtmittel der erfindungsgemäßen Beleuchtungsanordnung aus. Die zweite Untergruppe, bzw. die weiteren Untergruppen, enthält bzw. enthalten entsprechend viele Leuchtmittel, um auf 100 % zu kommen. Es hat sich herausgestellt, dass diese Verhältnisse zwischen konstant leuchtenden und blinkenden Leuchtmitteln den optisch besten Effekt erzielen.

Die erfindungsgemäße Beleuchtungsanordnung weist weiter bevorzugt zumindest ein Objekt auf, welches zur Befestigung der Beleuchtungsanordnung im aufgebauten Zustand geeignet ist. Wie zuvor ausgeführt, kann es sich hierbei besonders bevorzugt um einen Pfahl handeln. Das Objekt kann eine bestimmte Aufnahme aufweisen, in die das Befestigungselement des gemeinsamen Bereichs eingreifen kann.

Die erfindungsgemäße Beleuchtungsanordnung kann weiterhin zumindest einen Hering aufweisen. Wie zuvor beschrieben handelt es sich bei dem Hering um eine bevorzugte Variante, um die Bänder über ihre zweiten Enden mittelbar oder unmittelbar zu verankern und/oder zu spannen. Wie ebenfalls zuvor beschrieben weisen die Heringe bevorzugt Aufnahmebereiche auf, in die die zweiten Enden der Bänder mittelbar oder unmittelbar eingreifen können.

Die Erfindung wird nachstehend anhand der in den Zeichnungen dargestellten bevorzugten Ausführungsbeispielen erläutert.

Hierbei zeigt Figur 1 eine Beleuchtungsanordnung (1) in ihrem aufgebauten Zustand. Die Beleuchtungsanordnung (1) ist über ihren gemeinsamen Bereich (4) an einem Pfahl (7) befestigt, der seinerseits in den Erdboden (8) eingelassen ist. Die Beleuchtungsanordnung (1) weist mehrere Bänder (2) auf, von denen lediglich drei dargestellt sind. Die Bänder (2) verlaufen von einem gemeinsamen Bereich (4) aus. Weiterhin weisen die Bänder (2) jeweils ein erstes Ende (21) sowie ein zweites Ende (22) auf. Wie der Figur zu entnehmen ist, sind die ersten Enden (21) der Bänder (2) in dem gemeinsamen Bereich (4) näher zueinander angeordnet als die zweiten Enden (22) dieser Bänder (2). Wie der Figur damit ebenfalls zu entnehmen ist, begrenzen jeweils zwei benachbarte Bänder damit im Wesentlichen die Form eines Dreiecks, das zum Erdboden (8) hin geöffnet ist.

Die Beleuchtungsanordnung (1) weist weiterhin eine Lichterkette (3) auf, die mehrere Leuchtmittel (31) in Form von jeweils drei verschiedenartigen LEDs aufweist. Diese Leuchtmittel (31) sind - obgleich in der Figur nicht alle dargestellt sind - in äquidistanten Abstand entlang der Längserstreckung der Lichterkette (3) zueinander angeordnet.

Die Lichterkette (3) erstreckt sich weiterhin zwischen den Bändern (2). Hierbei ist die Lichterkette (3) über Befestigungsmittel (5) in den Knotenpunkten (6) mit jeweils einem Band (2) befestigt. Die Befestigungsmittel (5) verhindern eine translatorische Bewegung der Lichterkette (3) relativ zu den Bändern (2) .

Die Lichterkette (3) weist weiterhin eine Zugentlastung in Form eines Textilgewebebandes auf. Hierbei liegt die elektrische Verkabelung der Lichterkette an dem Textilgewebeband an. Elektrische Verkabelung und Textilgewebeband sind über eine Nahtverbindung sicher miteinander verbunden, wobei die Nahtverbindung aus einer wendelförmigen Umwickelung von Textilgewebeband und elektrischer Verkabelung mit einem Garn besteht.

Bei den Bändern (2) handelt es sich um Textilgewebebänder. Die Bänder (2) weisen jeweils weiterhin eine nicht dargestellte Zugentlastung in Form eines Kunststoffschlauches auf. Hierbei liegt jeweils ein Kunststoffschlauch über im Wesentlichen die gesamte Länge eines Textilgewebebandes an diesem an. Kunststoffschlauch und Textilgewebeband sind über eine Nahtverbindung sicher miteinander verbunden, wobei die Nahtverbindung aus einer wendelförmigen Umwickelung von Textilgewebeband und Kunststoffschlauch mit einem Garn besteht.

Die ersten Enden (21) der Bänder (2) weisen weiterhin Befestigungselemente in Form einer Schlaufe auf, die über eine Druccknopfverbindung reversibel geöffnet und geschlossen werden kann. Mittels der Schlaufe an den ersten Enden (21) der Bänder (2) sind die Bänder (2) an dem gemeinsamen Bereich (4) befestigt. Der gemeinsame Bereich (4) liegt in Form eines dreieckigen Elements vor, welches aus einem Metalldraht hergestellt ist. Die Schlaufe kann alternativ oder zusätzlich auch anderweitig gesichert werden, beispielsweise über einen Kabelbinder. Über das dreieckige Element ist die Beleuchtungsanordnung (1) wie zuvor beschrieben an dem Pfahl (7) sicher befestigt.

Die zweiten Enden (22) der Bänder (2) sind über eine Spannvorrichtung mit dem Erdboden (8) als externem Objekt verbunden. Die Spannvorrichtung ist nicht-elastisch ausgeführt und besteht aus einer Schlaufe, die aus dem Band (2) mit Zugentlastung selbst gebildet wird, sowie einem weiteren Textilband, das mit der Schlaufe verbunden ist und an seinem abliegenden Ende ebenfalls eine Schlaufe aufweist. Die am abgelegenen Ende befindliche Schlaufe greift nun in einen Aufnahmebereich eines Herings (9) ein, der im Erdboden (8) verankert ist und ebenfalls Teil der Spannvorrichtung ist.

Der Aufnahmebereich des Herings (9) wird gebildet durch eine Kerbe in dem Hering (9). Diese Kerbe weist weiterhin einen Hinterschnitt auf, sodass eine sichere Fixierung der Schlaufe gewährleistet ist.

Der Hering der Spannvorrichtung weist weitere Kerben mit Hinterschnitten auf, die auf verschiedenen Höhen des Herings in Relation zum Erdboden (8) angeordnet sind. Hierdurch kann die auf das Band (2) wirkende Spannkraft leicht variiert werden.

Die Knotenpunkte (6) der Bänder (2) mit der Lichterkette (3) liegen im Wesentlichen auf der gleichen Höhe. Dementsprechend verläuft die Lichterkette (3) zumindest abschnittsweise, bzw. zwischen den Bändern (2) im Wesentlichen horizontal, d. h. parallel zum Erdboden (8).

Die Lichterkette (3) ist in den Knotenpunkten (6) reversibel über eine Druckknopfverbindung mit den Bändern (2) befestigt. Hierfür ist ein erstes Teil dieser Befestigungseinrichtung an der Zugentlastung der Lichterkette (3) angeordnet, die als Textilgewebeband ausgeführt ist, während der mit dem ersten Teil zusammenwirkende zweite Teil dieses Befestigungsmittel an dem Textilgewebeband des Bandes (2) angeordnet ist. Beide zusammenwirkenden Teile der Druckknopfverbindung durchdringen jeweils das Textilgewebeband und sind sicher an diesem befestigt.

Die Beleuchtungsanordnung (1) weist weiterhin eine Spannungsversorgung auf, die zum Betreiben der Leuchtmittel (31) geeignet ist. Weiterhin ist ein Steuergerät Teil der Beleuchtungsanordnung (1). Das Steuergerät ist geeignet zur Ansteuerung der Leuchtmittel (31) und kann sowohl deren Leuchtfrequenz, Helligkeit als auch einen Farbwechsel ansteuern.

Die Figur 2 zeigt eine Detailansicht eines erfindungsgemäßen Befestigungsmittels in Form eines Clips (5) in seiner geöffneten Stellung. Der Clip (5) besteht aus Kunststoff und wurde im Spritzgussverfahren einstückig hergestellt. Zu erkennen ist eine erste Untereinheit (51), sowie eine zweite Untereinheit (52) des Clips.

Weiterhin zu erkennen sind die beiden Verbindungsmittel in Form von Rastnasen (53), die jeweils an der ersten Untereinheit (51) und der zweiten Untereinheit (52) des Clips angeordnet sind. Über die beiden Rastnasen (53), die miteinander in Wirkverbindung treten können, kann eine reversible, formschlüssige Verbindung der beiden Untereinheiten (51,52) des Clips erzeugt werden.

Ebenfalls dargestellt ist eine flexible Verbindung (54) der beiden Untereinheiten (51,52) des Clips (5), die einen ersten Schenkel (55) und einen zweiten Schenkel (56) aufweist. Die beiden Schenkel der flexiblen Verbindung sind in einem Winkel zueinander angeordnet. Die Anordnung in einem Winkel wird durch einen Knick in einem Zwischenbereich zwischen den beiden Schenkeln (55,56) erreicht. Hierdurch erzeugt die flexible Verbindung (54) eine Rückstellkraft, welche die beiden Untereinheiten (51,52) voneinander wegbewegt, bzw. zu einem Aufklappen des Clips (5) führt und den Clip (5) in seiner geöffneten Stellung offenhält. Weiterhin wird hierdurch ebenfalls gewährleistet, dass beim Schließen des Clips (5), d. h. bei Verrastung über die beiden Rastnasen (53), die so geschaffene formschlüssige Verbindung gesichert wird, da die beiden Rastnasen (53) gegeneinander gedrückt werden.

Der Clip (5) weist einen Aufnahmeraum (58) auf, der im geschlossenen Zustand des Clips (5) zwischen den einander zugewandten Oberflächen der beiden Untereinheiten (51,52) angeordnet ist.

Sowohl die erste Untereinheit (51) als auch die zweite Untereinheit (52) des Clips (5) weist mehrere Vorsprünge in Form von voneinander beabstandeten Rippen (57) auf. Die Rippen (57) verlaufen entlang ihrer Längserstreckung im Wesentlichen parallel zueinander. Die Rippen (57) sind weiterhin so an der ersten Untereinheit (51) bzw. der zweiten Untereinheit (52) angeordnet, dass diese im geschlossenen Zustand des Clips (5) nicht direkt gegenüber liegen. Mit anderen Worten sind die Rippen (57) der beiden Untereinheiten (51,52) "auf Lücke" angeordnet bzw. sie kämmen ohne dass sie hierbei aber zwingend in die Zwischenräume der gegenüberliegenden Rippen (57) eingreifen müssen, aber können.

Die Figur 3 zeigt den Clip (5) der Figur 2 in seiner geschlossenen Stellung. Gleiche Bezugszeichen markieren hierbei gleiche Elemente.

Wie anhand der Figur zu erkennen ist, ist der Winkel zwischen den beiden Schenkeln (55,56) der flexiblen Verbindung (54) des Clips (5) größer als der Winkel, der in der Figur 2 gezeigt wird. Dementsprechend erzeugt die flexible Verbindung (54) nun eine Rückstellkraft, wodurch die beiden Rastnasen (53) gegeneinandergedrückt werden und somit die formschlüssige Verbindung des Clips (5) in seiner geschlossenen Stellung gesichert wird.

Ebenfalls zu erkennen ist, dass die Rippen (57) der beiden Untereinheiten (51,52) versetzt zueinander angeordnet sind und kämmen, ohne dass die Rippen (57) jedoch in die Zwischenräume zwischen den Rippen (57) der jeweils gegenüberliegenden Untereinheit (51,52) eingreift.

Aus Gründen der Übersichtlichkeit nicht dargestellt sind in der Figur 3 der im Aufnahmeraum (58) des Clips (5) angeordnete Abschnitt eines Bands (2) sowie der Abschnitt einer Lichterkette (3). Der im Aufnahmeraum (58) angeordnete Abschnitt der Lichterkette (3) entspricht einem Abschnitt in welchem die Lichterkette (3) keine Leuchtmittel (31) aufweist. Band (2) sowie Lichterkette (3) verlaufen im Bereich des Aufnahmeraum (58) im Wesentlichen parallel zueinander und weiterhin im Wesentlichen parallel zur Längserstreckung der Rippen (57). Hierdurch wird - insbesondere im Zusammenspiel mit den Rippen (57) - sowohl eine translatorische als auch eine rotatorische Bewegung der Lichterkette (3) relativ zu dem Band (2) verhindert.

Sowohl das Band (2) als auch die Lichterkette (3) weisen jeweils eine Zugentlastung auf. Im Falle des Bandes (2) besteht die Zugentlastung aus einer Mehraderleitung, d.h. einem Kunststoffschlauch, der mehrere Metalllitzen umgibt. Im Falle der Lichterkette (3) besteht die Zugentlastung aus einem Textilgewebeband. Das Band (2) ist mit der Zugentlastung über ein Vernähen, insbesondere ein Umwickeln von Band (2) und Zugentlastung mit einem Garn befestigt. Die Lichterkette (3) ist mit der Zugentlastung ebenfalls über ein Vernähen, insbesondere einem Umwickeln von Lichterkette (3) und Zugentlastung mit einem Garn befestigt.

### Bezugszeichenliste

- 1: Beleuchtungsanordnung
- 2: Band
- 3: Lichterkette
- 4: gemeinsamer Bereich; dreieckiges Element; Metalldraht
- 5: Befestigungsmittel; Druckknopfverbindung; Clip
- 6: Knotenpunkt
- 7: Objekt zur Befestigung der Beleuchtungsanordnung in ihrem aufgebauten Zustand; Pfahl
- 8: Erdboden
- 9: Hering
- 21: erstes Ende eines Bandes
- 22: zweites Ende eines Bandes
- 31: Leuchtmittel; LED
- 51: Erste Untereinheit des Clips
- 52: Zweite Untereinheit des Clips
- 53: Verbindungsmittel; Rastnase
- 54: Flexible Verbindung der Untereinheiten
- 55: Erster Schenkel der flexiblen Verbindung
- 56: Zweiter Schenkel der flexiblen Verbindung
- 57: Vorsprung; Rippe
- 58: Aufnahmeraum

## Patentansprüche

1. Beleuchtungsanordnung (1) aufweisend:
zumindest zwei Bänder (2) mit jeweils einem ersten Ende (21) und einem zweiten Ende (22), sowie zumindest eine Lichterkette (3) aufweisend zumindest ein Leuchtmittel (31),
wobei die zwei Bänder (2) von einem gemeinsamen Bereich (4) aus verlaufen,
wobei die ersten Enden (21) der zwei Bänder (2) in dem Bereich (4) angeordnet sind und wobei die ersten Enden (21) der zwei Bänder (2) näher zueinander angeordnet sind, als die zweiten Enden (22) dieser Bänder,
wobei die Lichterkette (3) sich zwischen den zwei Bändern (2) erstreckt,
wobei die Beleuchtungsanordnung weiterhin zumindest zwei Befestigungsmittel (5) aufweist, über welche die Lichterkette (3) an jeweils einem der zwei Bänder (2) in einem Knotenpunkt (6) befestigt ist und wobei das Befestigungsmittel zumindest eine translatorische Bewegung der Lichterkette (3) relativ zu dem Band (2) verhindert,
wobei das Befestigungsmittel (5) ein einstückig hergestellter Clip aus Kunststoff ist, wobei der Clip aus zumindest zwei Untereinheiten (51, 52) besteht, die über eine flexible Verbindung (54) miteinander verbunden sind,
**dadurch gekennzeichnet, dass**
der Clip einen Aufnahmeraum für einen Abschnitt zumindest eines Bandes (2) und für einen Abschnitt zumindest einer Lichterkette (3) aufweist und wobei der Aufnahmeraum zwischen den sich im geschlossenen Zustand des Clips zugewandten Oberflächen der Untereinheiten (51, 52) gebildet wird, wobei die erste Untereinheit (51) als auch die zweite Untereinheit (52) des Clips (5) mehrere Vorsprünge in Form von voneinander beabstandeten Rippen (57) aufweist,
wobei die Rippen (57) entlang ihrer Längserstreckung im Wesentlichen parallel zueinander verlaufen,
wobei die Rippen (57) an der ersten Untereinheit (51) und an der zweiten Untereinheit (52) so angeordnet sind, dass die Rippen (57) im geschlossenen Zustand des Clips (5) nicht direkt gegenüber liegen.

2. Beleuchtungsanordnung (1) nach Anspruch 1, wobei die Bänder (2) Textilgewebebänder sind.

3. Beleuchtungsanordnung (1) nach einem der zuvor stehenden Ansprüche, wobei die zweiten Enden der Bänder (22) eine Spannvorrichtung aufweisen.

4. Beleuchtungsanordnung (1) nach einem der zuvor stehenden Ansprüche, wobei die zweiten Enden der Bänder (22) im aufgebauten Zustand der Beleuchtungsanordnung mittelbar oder unmittelbar über einen Hering verankert sind.

5. Beleuchtungsanordnung (1) nach einem der zuvor stehenden Ansprüche, wobei die Lichterkette (3) und/oder die Bänder (2) eine Zugentlastung aufweisen.

6. Beleuchtungsanordnung (1) nach Anspruch 5, wobei die Zugentlastung der Lichterkette (3) ein Gewebeband, bevorzugt ein Textilgewebeband ist.

7. Beleuchtungsanordnung (1) nach Anspruch 5, wobei die Zugentlastung der Bänder (2) ein Kunststoffschlauch, bevorzugt eine Mehraderleitung ist.

8. Beleuchtungsanordnung (1) nach einem der zuvor stehenden Ansprüche, wobei die Knotenpunkte (6) des ersten Bandes (2) im Wesentlichen auf gleicher Höhe liegen, wie die Knotenpunkte (6) des zweiten Bandes (2) oder wobei die Knotenpunkte (6) der Bänder (2) in Bezug auf die Längserstreckung der Bänder versetzt zueinander angeordnet sind.

9. Beleuchtungsanordnung (1) nach einem der zuvor stehenden Ansprüche, wobei die Befestigung der Lichterkette (3) an den Bändern reversibel oder irreversibel ist.

10. Beleuchtungsanordnung (1) nach einem der zuvor stehenden Ansprüche, wobei das Befestigungsmittel (5) zusätzlich eine rotatorische Bewegung der Lichterkette (3) relativ zum Band (2) verhindert.

11. Beleuchtungsanordnung (1) nach einem der zuvor stehenden Ansprüche, zusätzlich aufweisend eine Spannungsversorgung, ein Objekt zur Befestigung der Beleuchtungsanordnung im aufgebauten Zustand (7), ein Steuergerät zur Ansteuerung der Leuchtmittel (31) und/oder zumindest einen Hering.

## Claims

1. A lighting assembly (1) comprising:
at least two straps (2) each having a first end (21) and a second end (22), and at least one light chain (3) comprising at least one lighting means (31), the two straps (2) extending from a common region (4),
the first ends (21) of the two straps (2) being arranged in the region (4) and the first ends (21) of the two straps (2) being arranged closer to one another than the second ends (22) of these straps,
the light chain (3) extending between the two straps (2),
the lighting assembly further comprising at least two fastening means (5) via which the light chain (3) is fastened to one of the two straps (2) in a junction (6), and the fastening means preventing at least one translational movement of the light chain (3) relative to the strap (2),
the fastening means (5) being a one-piece clip made of plastics material, the clip consisting of at least two sub-units (51, 52) which are connected to one another via a flexible connection (54),
**characterized in that**
the clip has a receiving space for a portion of at least one strap (2) and for a portion of at least one light chain (3), and the receiving space being formed between the surfaces of the sub-units (51, 52) that face one another in the closed state of the clip, the first sub-unit (51) and the second sub-unit (52) of the clip (5) comprising a plurality of projections in the form of mutually spaced ribs (57),
the ribs (57) extending along their longitudinal extension substantially parallel to one another,
the ribs (57) being arranged on the first sub-unit (51) and on the second sub-unit (52) such that the ribs (57) are not directly opposite one another in the closed state of the clip (5).

2. The lighting assembly (1) according to claim 1, wherein the straps (2) are textile fabric straps.

3. The lighting assembly (1) according to either of the preceding claims, wherein the second ends of the straps (22) comprise a tensioning device.

4. The lighting assembly (1) according to any of the preceding claims, wherein the second ends of the straps (22), in the assembled state of the lighting assembly, are anchored indirectly or directly via a peg.

5. The lighting assembly (1) according to any of the preceding claims, wherein the light chain (3) and/or the straps (2) comprise a strain relief means.

6. The lighting assembly (1) according to claim 5, wherein the strain relief means of the light chain (3) is a fabric strap, preferably a textile fabric strap.

7. The lighting assembly (1) according to claim 5, wherein the strain relief means of the straps (2) is a plastics tube, preferably a multi-core cable.

8. The lighting assembly (1) according to any of the preceding claims, wherein the junctions (6) of the first strap (2) are substantially at the same height as the junctions (6) of the second strap (2) or wherein the junctions (6) of the straps (2) are arranged so as to be offset from one another with respect to the longitudinal extension of the straps.

9. The lighting assembly (1) according to any of the preceding claims, wherein the fastening of the light chain (3) to the straps is reversible or irreversible.

10. The lighting assembly (1) according to any of the preceding claims, wherein the fastening means (5) additionally prevents a rotational movement of the light chain (3) relative to the strap (2).

11. The lighting assembly (1) according to any of the preceding claims, additionally comprising a voltage supply, an object for fastening the lighting assembly in the assembled state (7), a control device for controlling the lighting means (31) and/or at least one peg.

## Revendications

1. Agencement d'éclairage (1) présentant :
au moins deux bandes (2) comportant respectivement une première extrémité (21) et une seconde extrémité (22) ainsi qu'au moins une guirlande lumineuse (3) présentant au moins un moyen d'éclairage (31), les deux bandes (2) s'étendant à partir d'une zone (4) commune,
les premières extrémités (21) des deux bandes (2) étant disposées dans la zone (4) et les premières extrémités (21) des deux bandes (2) étant disposées plus proches l'une de l'autre que les secondes extrémités (22) desdites bandes,
la guirlande lumineuse (3) s'étendant entre les deux bandes (2),
l'agencement d'éclairage présentant en outre au moins deux moyens de fixation (5), par l'intermédiaire desquels la guirlande lumineuse (3) est fixée à respectivement l'une des deux bandes (2) dans un noeud (6) et le moyen de fixation empêchant au moins un mouvement de translation de la guirlande lumineuse (3) par rapport à la bande (2),
le moyen de fixation (5) étant une pince en matériau synthétique fabriquée d'une seule pièce, la pince étant constituée d'au moins deux sous-unités (51, 52) qui sont reliées l'une à l'autre par l'intermédiaire d'une liaison flexible (54),
**caractérisé en ce que**
la pince présente un espace de réception pour une section d'au moins une bande (2) et pour une section d'au moins une guirlande lumineuse (3) et l'espace de réception étant formé entre les surfaces des sous-unités (51, 52) orientées l'une vers l'autre à l'état fermé de la pince, la première sous-unité (51) ainsi que la seconde sous-unité (52) de la pince (5) présentant plusieurs saillies sous forme de nervures (57) écartées les unes des autres,
les nervures (57) s'étendant le long de leur étendue longitudinale de manière sensiblement parallèle les unes aux autres,
les nervures (57) étant disposées au niveau de la première sous-unité (51) et au niveau de la seconde sous-unité (52) de manière telle que les nervures (57) ne sont pas situées directement les unes en face des autres à l'état fermé de la pince (5).

2. Agencement d'éclairage (1) selon la revendication 1, les bandes (2) étant des bandes de tissu textile.

3. Agencement d'éclairage (1) selon l'une des revendications précédentes, les secondes extrémités des bandes (22) présentant un dispositif de serrage.

4. Agencement d'éclairage (1) selon l'une des revendications précédentes, les secondes extrémités des bandes (22), à l'état monté de l'agencement d'éclairage, étant ancrées directement ou indirectement par l'intermédiaire d'un piquet de type sardine.

5. Agencement d'éclairage (1) selon l'une des revendications précédentes, la guirlande lumineuse (3) et/ou les bandes (2) présentant une décharge de traction.

6. Agencement d'éclairage (1) selon la revendication 5, la décharge de traction de la guirlande lumineuse (3) étant une bande de tissu, de préférence une bande de tissu textile.

7. Agencement d'éclairage (1) selon la revendication 5, la décharge de traction des bandes (2) étant un tuyau flexible en matériau synthétique, de préférence une ligne à plusieurs brins.

8. Agencement d'éclairage (1) selon l'une des revendications précédentes, les noeuds (6) de la première bande (2) se situant sensiblement à la même hauteur que les noeuds (6) de la seconde bande (2) ou les noeuds (6) des bandes (2) étant disposés de manière décalée les uns par rapport aux autres par rapport à l'étendue longitudinale des bandes.

9. Agencement d'éclairage (1) selon l'une des revendications précédentes, la fixation de la guirlande lumineuse (3) au niveau des bandes étant réversible ou irréversible.

10. Agencement d'éclairage (1) selon l'une des revendications précédentes, le moyen de fixation (5) empêchant en outre un mouvement de rotation de la guirlande lumineuse (3) par rapport à la bande (2).

11. Agencement d'éclairage (1) selon l'une des revendications précédentes, présentant en outre une alimentation en tension, un objet pour la fixation de l'agencement d'éclairage à l'état monté (7), un appareil de commande permettant de commander le moyen d'éclairage (31) et/ou au moins un piquet de type sardine.
